# EUROPÄISCHE PATENTSCHRIFT

(11) **EP 2 886 018 B1**
(45) Veröffentlichungstag und Bekanntmachung des Hinweises auf die Patenterteilung: **05.07.2017**
(21) Anmeldenummer: 14198162.1
(22) Anmeldetag: 16.12.2014
(51) Int. Cl.: A47C 27/06

(54) **Matratze**
Mattress
Matelas

(30) Priorität: 18.12.2013 DE 202013105767 U
(43) Veröffentlichungstag der Anmeldung: 24.06.2015
(73) Patentinhaber: AGRO Holding GmbH, 49152 Bad Essen (DE)
(72) Erfinder: Grothaus, Wolfgang, 49152 Bad Essen (DE)
(74) Vertreter: Dantz, Jan Henning

(56) Entgegenhaltungen:
- WO-A1-2009/014657
- DE-U1- 8 714 690

## Beschreibung

Die Erfindung betrifft eine Matratze nach dem Oberbegriff des Anspruchs 1.

Eine derartige Matratze, mit einem Taschenfederkern, dessen eingetaschte Federn in ihrer Höhe relativ gering dimensioniert sind und der beidseitig von einer Deckschicht überdeckt ist, insbesondere aus einem Vlies, dient in Funktion als Schlafunterlage, die nach Gebrauch an einem geeigneten Ort verstaut wird. Um einen kleinstmöglichen Stauraum zu beanspruchen, soll die Matratze gefaltet oder gerollt werden.

Eine Faltung, gleichermaßen ein Aufrollen der Matratze ist jedoch insofern problematisch und kann nicht in dem gewünschten Maße erfolgen, als die aus Stahl bestehenden schraubenförmig gewundenen Federn relativ starr sind.

Damit bleibt die gefaltete Matratze aufgrund des großen Abstands der gebildeten Lagen zueinander verhältnismäßig großvolumig. Die so vorliegende Matratze ist nur erschwert zu handhaben, zumal die innewohnenden Rückstellkräfte einer Beibehaltung der gefalteten Lage entgegenwirken.

Überdies muss für die insoweit großvolumige gefaltete oder gerollte Matratze ein entsprechender Stauraum zur Verfügung gestellt werden, der vielfach nicht zur Verfügung steht bzw. nur unter Inkaufnahme entsprechender Möblierungsveränderungen.

In der DE 87 14 690 U1 ist eine Matratze offenbart, deren Federkern aus einer Vielzahl von Federn besteht, von denen mehrere jeweils in einer Reihe hintereinander angeordnet in Zellen positioniert sind, die aus Zellwänden bestehen, die wiederum durch Zwischenwände voneinander getrennt sind. Ein Kopfteil, ein Mittelteil und ein Fußteil sind dabei scharnierartig miteinander verbunden.

Der Erfindung liegt die Aufgabe zugrunde, eine Matratze der gattungsgemäßen Art so weiterzuentwickeln, dass ihre Verwendungsfähigkeit und ihre Handhabung verbessert wird.

Diese Aufgabe wird durch eine Matratze mit den Merkmalen des Anspruchs 1 gelöst.

Durch die erfindungsgemäße Ausbildung wenigstens eines Faltbereiches, der sich von einem Rand der Matratze zum anderen erstreckt, besteht nun die Möglichkeit, die Matratze so zu falten, dass die einzelnen Lagen unmittelbar aufeinander liegen.

Hierdurch wird ein kleinstmögliches Stauvolumen erreicht, das es erlaubt, die Matratze auch in beengten räumlichen Verhältnissen zu deponieren.

Überdies ist die Handhabung sowohl beim Falten wie auch bei der anschließenden Unterbringung, gegenüber einer Matratze nach dem Stand der Technik, wesentlich einfacher, wobei durch die Faltbereiche, von denen bevorzugt mehrere, parallel und abständig zueinander angeordnet sind, keine Rückstellkräfte wirksam sind, so dass die gefaltete Matratze in ihrer Position selbsttätig verharrt.

Gemäß der Erfindung ist vorgesehen, im Faltbereich den Abstand zwischen zwei benachbarten Federsträngen zu vergrößern, wobei die beiden, die Ober- und Unterseiten bildenden Deckschichten die Verbindung zwischen den dem Faltbereich benachbarten Bereichen bilden.

Der Abstand zwischen den getrennt zueinander positionierten Federsträngen, die vorzugsweise quer zur Längserstreckung der Matratze verlaufen, ist so dimensioniert, dass die beiden benachbarten, jedoch voneinander getrennten Federstränge in gefalteter Stellung aufeinander liegen.

Bei einer solchen Anordnung der Federstränge kann, nach einem weiteren Gedanken der Erfindung der jeweilige Faltbereich dadurch hergestellt sein, dass eine der die Federn umhüllenden Tasche ungefüllt bleibt, d.h., dass darin keine Feder untergebracht ist.

Um eine Faltung der Matratze quer zur Längserstreckung zu ermöglichen, entfällt bei allen nebeneinander liegenden Federsträngen an gleicher Stelle die Einbringung einer Feder.

Dabei kann aus fertigungstechnischen Gründen eine vorhandene Tasche leer bleiben, denkbar ist aber auch, in diesem Faltbereich keine Tasche auszubilden, sondern den Zwischenraum quasi als Steg zu gestalten.

Bevorzugt ist dabei dieser Steg oder die leere Tasche, bezogen auf die Höhe des Federstrangs, in einem Teilabschnitt aufgetrennt, so dass eine einwandfreie und leichte Faltung möglich ist, bei der dann die einander zugeordneten eingetaschten Federn eines Federstrangs aufeinander liegen.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figuren 1 bis 4: verschiedene Ausführungsvarianten einer erfindungsgemäßen Matratze in unterschiedlichen Ansichten.

In der Figur 1 ist in perspektivischer Ansicht eine Matratze dargestellt, mit einem Federkern 1, der beidseitig jeweils von einer Deckschicht 4 überdeckt ist.

Der Federkern 1 besteht aus mehreren, nebeneinander liegenden Federsträngen 2, mit hintereinander angeordneten, in eine textile Umhüllung eingetaschten Federn 3, insbesondere aus Metall, vorzugsweise aus Stahl, wobei die Federn 3 als Schraubenfedern ausgebildet sind.

Die Federstränge 2 sind nicht unmittelbar miteinander verbunden, sondern durch die Deckschichten 4, die beispielsweise aus einem Vlies bestehen können und mit den Federsträngen 2 verklebt sind.

Bei den in den Figuren dargestellten Matratzen sind die Federstränge 2 quer zur Längserstreckung der Matratze verlaufend angeordnet, wobei die Länge der Matratze mit L und die Breite mit B angegeben ist.

Gemäß der Erfindung ist mindestens ein sich von einem Rand des Federkerns 1 bzw. der Deckschichten 4 zum anderen erstreckender Faltbereich 5 vorgesehen.

Bei den gezeigten Beispielen wird der Faltbereich 5 dadurch gebildet, dass zwischen zwei benachbarten Federsträngen 2 ein vergrößerter Abstand X gewählt ist, der in der Figur 2, die eine Seitenansicht der Matratze wiedergibt, deutlich erkennbar ist.

Dabei ist dieser Abstand X so gewählt, dass nach einer Faltung der Matratze, wie sie in der Figur 3 als Mehrfachfaltung erkennbar ist, die den Abstand X begrenzenden Federstränge 2 übereinander liegen. Im Übrigen sind die zum Einsatz kommenden Federn 3 in ihrer Höhe relativ gering gehalten, so dass der Abstand X, daran angepasst, relativ schmal ausgebildet sein kann.

In der Figur 4 ist in schematischer Ansicht ein mit Deckschichten 4 belegter Federkern 1 dargestellt, dessen Federstränge 2 in Längsrichtung L verlaufen. Zur Faltung der Matratze quer zur Längserstreckung, entsprechend dem abgebildeten Faltbereich 5, dessen Begrenzung strichpunktiert dargestellt ist, weist jeder Federstrang 2 mehrere größere Abstände X auf. Dabei können diese Abstände X aus nicht mit Federn befüllten Taschen bestehen oder als Stege 7 aus dem die Federn 3 umhüllenden Tuch gebildet sein.

Auch hier ist die Breite der Abstände X entsprechend der Höhe der Federn 3 bemessen.

Zur Ausbildung des Faltbereiches 5 sind hierbei die Deckschichten 4 über die Breite, also von einem Rand zum anderen aufgetrennt, so dass ein Schlitz 6 gebildet ist.

Um eine Mehrfachfaltung, entsprechend der Figur 5 zu ermöglichen, sind die ober- und unterseitigen Deckschichten 4 versetzt zueinander mit einem Schlitz 6 versehen, wobei der Abstand zwischen beiden Schlitzen 6 der Breite des gefalteten Matratzenblocks entspricht.

In der Figur 6 schließlich ist in schematischer Ansicht ein mit Deckschichten 4 belegter Federkern 1 dargestellt, dessen Federstränge 2 in Längsrichtung L verlaufen. Zur Faltung der Matratze quer zur Längserstreckung, entsprechend dem abgebildeten Faltbereich 5, dessen Begrenzung strichpunktiert dargestellt ist, weist jeder Federstrang 2 mehrere größere Abstände X auf. Dabei können diese Abstände X aus nicht mit Federn befüllten Taschen bestehen oder als Stege 7 aus dem die Federn 3 umhüllenden Tuch gebildet sein.

Auch hier ist die Breite der Abstände X entsprechend der Höhe der Federn 3 bemessen.

## Patentansprüche

1. Matratze, mit einem aus mehreren, nebeneinander liegenden Federsträngen (2) von eingetaschten Federn (3) bestehenden Federkern (1), der beidseitig jeweils von einer Deckschicht (4) überdeckt ist, **dadurch gekennzeichnet, dass** mindestens ein sich von einem Rand des Federkerns (1) und/oder mindestens einer Deckschicht (4) zum anderen Rand erstreckender Faltbereich (5) ausgebildet ist, wobei zwischen zwei, vorzugsweise quer zur Längserstreckung der Matratzen verlaufenden Federsträngen (2) zur Bildung des Faltbereichs (5) ein Abstand (X) vorgesehen ist, der in seiner Breite zumindest der Höhe der als Schraubenfedern ausgebildeten Federn (3) entspricht.

2. Matratze nach Anspruch 1, **dadurch gekennzeichnet, dass** mehrere, in gleichem Abstand zueinander angeordnete Abstände (X) vorgesehen sind.

3. Matratze nach Anspruch 1 oder 2, **dadurch gekennzeichnet, dass** bei Längserstreckung der Federstränge (2), entsprechend der Länge (L) der Matratze, der Faltbereich (5) durch eine zwischen zwei eingetaschten Federn (3) größeren Abstand (X) gebildet ist.

4. Matratze nach einem der vorhergehenden Ansprüche, **dadurch gekennzeichnet, dass** der Abstand (X) durch eine federlose Tasche einer textilen Umhüllung des Federstranges (2) oder einen Steg (7) gebildet ist.

5. Matratze nach einem der vorhergehenden Ansprüche, **dadurch gekennzeichnet, dass** die Faltbereiche (5), bezogen auf die Länge (L) gleichmäßig verteilt sind.

6. Matratze nach einem der vorhergehenden Ansprüche, **dadurch gekennzeichnet, dass** die den Abstand (X) bildende ungefüllte Tasche im Verbindungsbereich mit den benachbarten Taschen bereichsweise aufgetrennt ist.

## Claims

1. A mattress, comprising a spring core (1) which consists of a plurality of adjoining spring strands (2) of pocketed springs (3) and which is respectively covered on both sides by a cover layer (4), **characterized in that** at least one folding area (5) is formed, which extends from one edge of the spring core (1) and/or at least one cover layer (4) to the other edge, wherein a distance (X) is provided between at least two spring strands (2), which preferably extend transversely to the longitudinal extension of the mattresses, for forming the folding area (5), which distance corresponds in its width to at least the height of the springs (3) designed as coil springs.

2. A mattress according to claim 1, **characterized in that** a plurality of distances (X) are provided which are arranged at the same distance from one another.

3. A mattress according to claim 1 or 2, **characterized in that,** when the spring strands (2) extend longitudinally, according to the length (L) of the mattress, the folding area (5) is formed by a greater distance (X) between two pocketed springs (3).

4. A mattress according to one of the preceding claims, **characterized in that** the distance (X) is formed by a spring-free pocket of a textile covering of the spring strand (2) or a web (7).

5. A mattress according to one of the preceding claims, **characterized in that** the folding regions (5) are evenly distributed with respect to the length (L).

6. A mattress according to one of the preceding claims, **characterized in that** the unfilled pocket forming the distance (X) is separated in sections in the connecting region with the adjacent pockets.

## Revendications

1. Matelas avec une âme de ressorts (1) formée de plusieurs rangées de ressorts (2) formées de ressorts ensachés (3), recouverte sur chaque face par une couche de garnissage (4), **caractérisé en ce qu'**au moins une zone de pliage (5) s'étendant d'un bord de la couche de ressorts (1) et/ou d'au moins une couche de garnissage (4) à l'autre bord est formée, un écartement (X) dont la largeur correspond au moins à la hauteur des ressorts (3) conformés comme des ressorts à boudin étant prévu entre deux rangées de ressorts (2), qui sont de préférence transversales par rapport à la longueur du matelas, pour former la zone de pliage (5).

2. Matelas selon la revendication 1, **caractérisé en ce que** plusieurs écartements (X) disposés à égale distance les uns des autres sont prévus.

3. Matelas selon la revendication 1 ou 2, **caractérisé en ce que** si les rangées de ressorts (2) s'étendent longitudinalement, suivant la longueur (L) du matelas, la zone de pliage (5) est formée par un plus grand écartement (X) entre deux ressorts ensachés (3).

4. Matelas selon l'une des revendications précédentes, **caractérisé en ce que** l'écartement (X) est formé par un sachet sans ressort faisant partie d'une enveloppe textile de la rangée de ressorts (2) ou par une entretoise (7).

5. Matelas selon l'une des revendications précédentes, **caractérisé en ce que** les zones de pliage (5) sont réparties régulièrement par rapport à la longueur (L).

6. Matelas selon l'une des revendications précédentes, **caractérisé en ce que** le sachet non rempli formant l'écartement (X) est incisé par zones dans la zone de liaison avec les sachets voisins.
